# EUROPÄISCHE PATENTSCHRIFT

(11) **EP 0 371 352 B1**
(45) Veröffentlichungstag und Bekanntmachung des Hinweises auf die Patenterteilung: **25.08.1993**
(21) Anmeldenummer: 89121274.8
(22) Anmeldetag: 17.11.1989
(51) Int. Cl.: E06B 5/10

(54) **Einbruchhemmende Tür oder Wand**
Burglar-proof door or wall
Porte ou cloison à l'épreuve de l'effraction

(30) Priorität: 01.12.1988 DE 3840497
(43) Veröffentlichungstag der Anmeldung: 06.06.1990
(73) Patentinhaber: Döring, Erich, Dr.h.c., CH-9442 Berneck (CH)
(72) Erfinder: Döring, Erich, Dr.h.c., CH-9442 Berneck (CH)
(74) Vertreter: Riebling, Peter, Dr.-Ing.

(56) Entgegenhaltungen:
- AT-B- 355 291
- DE-A- 3 608 863
- GB-A- 1 103 665

## Beschreibung

Die Erfindung bezieht sich auf eine einbruchhemmende Tür oder Wand nach dem Oberbegriff des Patentanspruchs 1.

Eine derartige einbruchhemmende Tür oder Wand ist bereits aus der DE-A-2 812 026 bekannt, wobei dort aber als einbruchhemmendes Mittel im wesentlichen nur eine Gußplatte mit besonderer Fixierung verwendet wird.

Aus der GB-A-1 103 665 ist es bereits bekannt, bei einer einbruchhemmenden Tür oder Wand eine Füllung aus Gummimaterial zu verwenden.

Aus der AT-A-355 291 ist es bekannt, Gummimaterialelemente als Füllung zu verwenden, die aus Kraftfahrzeug-Altreifen herausgetrennte Laufflächenbahnen darstellen und die entsprechend abgelängt ein- oder mehrschichtig eingepaßt untereinander verbunden sind.

Die Verwendung von zu Streifen zerschnittenen Fahrzeugreifen führt jedoch bei der AT-A-355 291 wegen der gegenseitigen genauen Anpassung der Reifenstücke zu relativ hohen Kosten und im weiteren ist die Einbruchsicherheit nicht in besonders großem Maße gewährleistet.

Aufgabe der vorliegenden Erfindung ist es, eine einbruchhemmende Tür oder Wand so weiterzubilden, daß eine überlegene Einbruchsicherheit gewährleistet wird in Verbindung mit besonders kostengünstigen Herstellungskosten.

Zur Lösung der Aufgabe sind die Merkmale des kennzeichnenden Teils des Patentanspruchs 1 vorgesehen.

Hierdurch wird nicht nur eine ganz wesentlich reduzierte Masse eines solchen Türflügel- oder Wandelements erzielt, sondern vor allem ein Material in Form von Altreifen eingesetzt, das zum überwiegenden Teil ohne teure Aufarbeitung einer neuen Nutzung zugeführt wird.

Die Erfindung gemäß Anspruch 1 sieht vor, daß die Laufflächenbahnen parallel nebeneinanderliegend eine erste Fläche oder Schicht und über Kreuz dazu weitere Laufflächenbahnen eine zweite Fläche oder Schicht ausbilden und die Kreuzungsbereiche der jeweiligen Bahnen durch unlösbare Befestigungsmittel miteinander und mit dem Tür- oder Wandskelett verbunden sind.

Schon diese relativ einfache Ausführungsform einer einbruchhemmenden Tür- oder Wandfüllung zeigt erfindungsgemäß die Möglichkeiten, das ansonsten für den eigentlichen Verwendungszweck nicht mehr nutzbare Material in Form von Kraftfahrzeug-Altreifen nutzbringend wiederzuverwenden und dabei zu erzielen, daß entsprechend der Aufgabenstellung dieser Erfindung insbesondere einbruchhemmend auszuführende Türen und Wände eine Füllung erhalten, die eine solche Tür oder Wand unter Wegfall der bisher eine ganz wesentliche Gewichtssteigerung mit sich bringenden sog. Stahlskelettierung und Stahlbeplankung relativ leicht ausbilden läßt, und womit hinsichtlich des zur Verwendung kommenden und damit dem Recycling zugeführten Materials als auch in der Fertigung eine bedeutend Reduzierung der Herstellungskosten erzielt wird. Zudem können schon die verhältnismässig einfachen erfindungsgemäßen Ausführungsformen aus mattenartigen oder zweischichtigen Tür- oder Wandfüllungen den Anforderungen voll genügen, da zum einen ein Durchschweißen infolge der großen Rauch-und Hitzeentwicklung sowie durch das von der Schweißflamme bewirkte sofortige Wiedervulkanisieren praktisch nicht möglich ist, und zum anderen zum Beispiel auch die Verwendung einer sog. Flex-Schleifmaschine ein Auftrennen einer solchen Füllung praktisch ausschließt, da das in der Reifen-Lauffläche enthaltene Gummimaterial die Flexscheibe sofort vollsetzt, so daß eine Schnittwirkung, abgesehen von einer durch die Hitzeentwicklung u. U. hervorgerufenen Wiedervulkanisation an der Schnittstelle, nicht erzielt werden kann.

In einer weiteren einer gesteigertem Einbruchsicherheit dienenden Ausführungsform ist erfindungsgemäß vorgesehen, daß eine Vielzahl Laufflächenbahnen bzw. Streifen derselben übereinander geschichtet und mittels Befestigungsmitteln miteinander verbunden einen Stapel als Füllung für einen Türflügel oder eine Wand ausbilden, der wiederum dann durch unlösbare Befestigungsmittel mit dem Türflügelrahmen- oder Wandskelett verbunden ist, und dessen Dicke der Breite der Laufflächenelemente bzw. Streifen enmtspricht.

Eine andere, einer weiter erhöhten Sicherheit dienende Ausführungsform ist zudem noch dadurch gekennzeichnet, daß eine erste Vielzahl Laufflächenbahnen oder Streifen übereinander geschichtet und über Befestigungsmittel miteinander zu einem ersten Stapel verbunden und eine zweite Vielzahl der Laufflächenbahnen oder Streifen übereinander geschichtet und wiederum über Bestigungsmittel miteinander zu einem zweiten Stapel verbunden, eine zweischichtige Füllung für einen Türflügel oder eine Wand ausbilden, wobei die Schichtung der Streifen des ersten Stapels zur Schichtung der Streifen des zweiten Stapels rechtwinklig zueinander ausgerichtet ist.

Die Befestigungsmittel für diese Stapel können hier erfindunsggemäß Schraubbolzen oder dergleichen Verbindungselemente sein, die den jeweiligen Stapel entlang der außenseitigen Abschlußstreifen nicht in einer Linie gleichabständlich der Längsseiten durchgreifen, sondern außermittig versetzt angeordnet sind.

Desweiteren ist erfindungsgemäß vorgesehen, daß die die Laufflächenstreifen des oder der jeweiligen Stapel miteinander verbindenen Befestigungsmittel in Form von Schraubbolzen oder dergleichen wahlweise auch Befestigungsmittel aufweisen, die kürzer sind und über ihre Länge sich gegenseitig überlappend die geschichteten Streifen paketweise versetzt durchgreifend miteinander verbinden.

Selbstverständlich kann die Wandungsdicke als auch die Ausführungsform durch die verschiedensten Kombinationen variiert werden. Die mattenartig geflochtene und die zweischichtige Ausführung kann miteinander kombiniert werden, wobei auch die Streifen der zweischichtigen Ausführung diagonal zum Türflügelrahmen oder Wandrahmen ausgebildet sein kann. Desweiteren kann die mattenartige und/oder die parallel nebeneinander die Laufflächenelemente oder Laufflächenstreifen aufweisende Ausführung mit den stapelförmig aufgebauten Füllelementen kombiniert werden, so daß außenseitig der Stapel und/oder innenseitig zwischen den Stapeln flach aufliegend oder zwischenliegend eine mattenartig geflochtene und/oder geschichtete Streifen aufweisende Lage vorgesehen werden kann. Es kann durch diese Kombinationen jede jeweils für erforderlich gehaltene Wanddicke aufgebaut werden.

Eine weitere Erhöhung der Einbruchsicherheit kann gemäß vorliegender Erfindung für alle Ausführungsformen auf einfache Weise noch dadurch erzielt werden, daß die zur Verwendung als Tür-oder Wandfüllung kommenden Laufflächenbahnen oder Streifen derselben die Laufflächen von Stahlgürtlreifen sind.

Ferner ist erfindungsgemäß vorgesehen, daß die Streifen, Schichten und Stapel der verschiedenen Ausführungsformen zusätzlich durch Vulkanisieren, Klebung etc. miteinander verbunden sind.

Mit allen Ausführungsformen gemäß der Erfindung wird der Vorteil gegenüber den herkömmlichen einbruchhemmenden und einbruchsicheren Türen und Wänden erzielt, daß die Füllelemente ein wesentlich geringeres Gewicht aufweisen, an sich nicht-wiederverwendbares Material einer erneuten Nutzung zugeführt wird, und zudem die Herstellungkosten und die Materialkosten für eine solche Tür oder Wand ganz wesentlich gesenkt werden können.

Weitere Einzelheiten und Merkmale werden aus der nachfolgenden, auf die anliegenden Zeichnungen bezugnehmenden Beschreibung ersichtlich,
In den Zeichnungen zeigt -
- Figur 1: eine erfindungsgemäße Ausführungsform einer Tür- oder Wandfüllung mit mattenartig verflochtenen Laufflächenbahnen oder Streifen derselben;
- Figur 2: eine andere Ausführungsform, die zwei Schichten parallel nebeneinanderliegender Laufflächenbahnen vorsieht, wobei die Bahnen der Schichten über Kreuz zueinander angeordnet sind;
- Figur 3: eine Ausführungsform gemäß der Erfindung, in der die Laufflächenbahnen oder Streifen derselben übereinander geschichtet ein Füllelement in Form eines Stapels ausbilden;
- Figur 4: die Anordnung der außermittig versetzt einen Stapel durchgreifenden Befestigungsmittel;
- Figur 5: die Anordnung von nur teilweise den ganzen Stapel durchgreifenden Befestigungsmitteln;
- Figur 6: ein aus zwei Stapeln Lauffflächen oder Streifen derselben gebildetes Füllelement für einen Türflügel oder eine Wand;
- Figur 7: eine schematische Schnittdarstellung eines zur Verwendung kommenden Stahlgürtel-Altreifens mit den vorzunehmenden Trennschnitten zur Herausarbeitung der Lauffläche.
- Figur 8: eine schematische Darstellung eine möglichen Kombination.

In den Zeichnungsfiguren 1 bis 6 sind einige grundsätzliche Ausführungsformen von Füllelementen gemäß der Erfindung für einbruchhemmende und einbruchsichere Türflügel und Wände unter Verwendung von Altreifen-Laufflächen dargestellt.

Die Figur 1 zeigt eine Ausführungsform mit zu einem mattenartigen Geflecht 9 zusammengesetzten Laufflächenbahnen, wobei die Bahnen 1, 2, 3, 4 im rechten Winkel oder über Kreuz mit anderen Bahnen 5 6, 7, 8 verflochten sind und so ein Füllelement ausbilden, welches als Türflügel- oder Wandfüllung zur Verwendung kommt. Das mattenartig ausgebildete Füllelement kann selbstverständlich jede andere geometrische Form aufweisen, und den Abmessungen des diese Füllung aufnehmenden Rahmens angepaßt sein. Das Füllelement ist mit geeigneten Befestigungsmitteln, z.B. durch nicht aus der Einbruchrichtung zugängliche aufbohrsichere Schrauben, Nieten oder dergleichen, und/oder rahmenseitige Klemmelemente am Türflügel- oder Wandrahmen festgelegt. Wie aus der Figur 1 weiter ersichtlich, sind die vertikal dargestellten Laufflächenbahnen 1, 2, 3, 4 mit den horizontal ausgerichteten Laufflächenbahnen 5, 6, 7, 8 in den jeweiligen Kreuzungsbereichen mittels aufbohrsicherer Befestigungsmittel 18, wie Schrauben, Nieten etc., gegeneinander festgelegt.

Es ist hinsichtlich der erfindungsgemäßen Verwendung von einbruchhemmenden und einbruchsicheren Füllelementen aus Altreifen hervorzuheben und als weiterer Vorteil im Sinne eines Merkmals für diese Erfindung anzumerken, daß auch ein gewaltsamer Zugang zu den Befestigungselementen und das gewaltsame Lösen, Auf- oder Abtrennen von Befestigungselementen im Bereich der Befestigung am Rahmen des Türflügels und der Wand oder im Bereich der Verbindungen der Laufflächenbahnen, der Schichten, der Stapel etc. miteinander durch Hitze erzeugende Einbruchswerkzeuge erfolgt, wordurch die eingangs erwähnten Beeinträchtigungen durch Rauch und Gase sowie das Wiedervulkanisieren derartige Manipulationen verhindert.

In der Zeichnungsfigur 2 ist eine zweite Ausführungsform eines flachen Füllelements dargestellt, das die Laufflächenbahnen oder Streifen derselben in einer Anordnung parallel nebeneinanderliegend und in zwei Schichten vorsieht. Wie aus dieser Figur 2 zu ersehen, sind die Laufflächenbahnen 1,2,3 und 4 vertikal verlaufend als eine obere Fläche oder Schicht 10 dargestellt, während eine darunterliegend dargestellte zweite Fläche oder Schicht 11 die Laufflächenbahnen 5, 6,7 und 8 aufweist, die über Kreuz oder im rechten Winkel dazu ausgerichtet sind. Diese zwei Schichten sind durch entsprechende Befestigungselemente 18 in den jeweiligen Kreuzungsbereichen der Bahnen, 1 mit 5, 2 mit 5, 3 mit 5, 4 mit 5 und 1 mit 6 usw. miteinander verbunden.

In der Figur 3 ist eine andere Ausführungsform eines Füllelements für einbruchsichere Türflügel und Wände gezeigt. Die Laufflächenbahnen oder Streifen 1 derselben sind hier in einer Vielzahl zu einem Stapel 12 übereinander geschichtet und durch Befestigungsmittel in Form von z.B. Schraubbolzen 18 miteinander verbunden. Aus dieser Darstellung ist ersichtlich, daß ein solcher Block aus Laufflächenbahnen 1 bis zu einer Wanddicke auszuführen ist, der der maximalen Breite der Altreifen-Lauffläche entspricht. Als ein Einbruchvorhaben erschwerend kann zudem noch vorgesehen werden, daß, wie in der Figur 4 dargestellt, die hier beispielsweise gezeigten Schraubbolzen 18 außermittig versetzt den Stapel durchgreifen, oder, wie in Figur 5 schematisch dargestellt, Schraubbolzen 18 vorgesehen sind, die unterschiedliche Längen aufweisen, d.h., daß neben einigen den Stapel 12 in voller Länge durchgreifenden Schraubbolzen 18 kürzere Schraubbolzen vorgesehen sind, die eine Anzahl Lagen oder Schichten des Stapels 12 paketweise verbinden, wobei wieder andere dieser Schraubbolzen kürzerer Länge versetzt und längs überlappend, die Pakete über die volle Länge zusammenhalten.

Eine weitere auf ein solches stapelförmig ausgebildetes Füllelement 12 aufbauende Ausführungsform zeigt die Figur 6, die sich aus einem ersten Stapel 12 und einem zweiten Stapel 13 zusammensetzt, wobei die Schichten der Bahnen oder Streifen 1 des ersten Stapels 12 zur Schichtung der Bahnen oder Streifen 5 des zweiten Stapels 13 rechtwinklig zueinander ausgerichtet sind.

Eine weitere Sicherheit erhalten derartige aus Kraftfahrzeug-Altreifen aufgebaute Füllelemente erfindungsgemäß noch dadurch, indem die Laufflächen von Stahlgürtelreifen für alle vorhergehend beschriebenen Ausführungsformen zur Verwendung kommen. Aus der ein Reifenprofil mit den vorgesehenen Laufflächen-Trennschnitten zeigenden Figur 7 ist die Lage der Stahleinlagen eines solchen Reifens ersichtlich,

Die Figur 7 läßt ferner erkennen, daß die aus einem Altreifen herauszutrennende Lauffläche 1 eine Länge von 1.80 m und darüber, eine Breite von etwa 140 mm und darüber und eine Dicke von 10 bis 15 mm haben kann.

Selbstverständlich lassen sich benötigte Laufflächenbahnen größerer Längen für höhere und breitere Türflügel und Wände auch durch überlappenden Aufbau der Schichten, Stapel etc. erreichen, sodaß hier keine Grenzen gesetzt sind.

Auch bezüglich der Wanddicke eines Füllelements der verschiedenen Ausführungsformen dieser Erfindung sind keine Grenzen gesetzt. So können zum Beispiel mehrere Stapel 12, 13 der in Figur 6 gezeigten Ausführungsform zur Verwendung kommen. Auch sind Kombinationen von Stapeln 12, 13 der Figur 6 mit z.B. jeweils aussenseitig der Stapel und/oder zwischen diesen angeordneten zweischichtigen flachen Füllelementen nach Figur 2 möglich, wobei die aneinander zu liegen kommenden Schichtungen der Stapel 12, 13 nach Figur 6 rechtwinklig zu den Laufflächenbahnen der Flächen oder Schichten 10, 11 nach Figur 2 ausgerichtet sind, wie dies in einer Stirnansicht der Figur 8 mit einer möglichen Ausführungsform schematisch dargestellt ist. Andere Kombinationen sind selbstverständlich auch möglich.

Die Laufflächenbahnen und die daraus zusammengestellten Füllelemente einzeln und in der Kombination können zusätzlich durch Vulkanisation, Klebung etc. verbunden und zusammengehalten werden.

## Patentansprüche

1. Einbruchhemmende Tür oder Wand, bestehend aus einem die Umgrenzung des Türflügels bzw. der Wand bildenden Rahmenskelett und einer in die Umgrenzung eingepaßten Füllung, **dadurch gekennzeichnet,** daß die die Füllung ausbildenden Füllelemente aus Kraftfahrzeug-Altreifen herausgetrennte Laufflächenbahnen (1-8) sind, die entsprechend abgelängt ein- oder mehrschichtig eingepaßt untereinander und mit dem Türflügelrahmen bzw. Wandrahmen verbunden sind und daß die in voller Breite oder längsgeteilt als Streifen zur Wiederverwendung kommenden Laufflächenbahnen (1,2,3,4) über Kreuz mit weiteren Laufflächenbahnen (5,6,7,8) zu einem mattenartigen Geflecht (9) als Tür- oder Wandfüllung verflochten und über entsprechend ausgelegte aufbohrsichere Befestigungsmittel (18), wie Nieten, Schrauben und/oder Klemmelemente untereinander und mit dem Rahmenskelett des Türflügels oder der Wand befestigt sind.

2. Einbruchhemmende Tür oder Wand nach Anspruch 1, **dadurch gekennzeichnet,** daß die Laufflächenbahnen (1,2,3,4) parallel nebeneinanderliegend eine erste Fläche oder Schicht (10) und über Kreuz dazu die weiteren Laufflächenbahnen (5,6,7,8) eine zweite Fläche oder Schicht (11) ausbilden und die Kreuzungsbereiche der jeweiligen Bahnen (1,5;1,6; 2,5;2,6;etc) durch unlösbare Befestigungsmittel (18) miteinander und mit dem Tür- oder Wandskelett verbunden sind.

3. Einbruchhemmende Tür oder Wand nach Anspruch 1, **dadurch gekennzeichnet,** daß eine Vielzahl Laufflächenbahnen bzw. Streifen (1) derselben übereinander geschichtet und mittels Befestigungsmitteln (18) miteinander verbunden einen Stapel (12) als Füllung für einen Türflügel oder eine Wand ausbilden, der durch unlösbare Befestigungsmittel mit dem Tür- oder Wandskelett verbunden ist und dessen Dicke der Breite der Laufflächenelemente bzw. Streifen (1) entspricht.

4. Einbruchhemmende Tür oder Wand nach Anspruch 3, **dadurch gekennzeichnet,** daß eine erste Vielzahl Laufflächenbahnen oder Streifen (1) übereinander geschichtet und über Befestigungsmittel (18) miteinander zu einem ersten Stapel (12) verbunden und eine zweite Vielzahl Laufflächenbahnen oder Streifen (5) übereinander geschichtet und über Befestigungsmittel (18) miteinander zu einem zweiten Stapel (13) verbunden eine zweischichtige Füllung für einen Türflügel oder eine Wand ausbilden, wobei die Schichtung der Streifen (1) des ersten Stapels (12) zur Schichtung der Streifen (5) des zweiten Stapels (13) rechtwinklig zueinander ausgerichtet ist.

5. Einbruchhemmende Tür oder Wand nach Anspruch 4 **dadurch gekennzeichnet,** daß die Befestigungsmittel (18) Schraubbolzen oder dergleichen sind, die entlang der außenseitigen Abschlußstreifen (1,5) über die Länge der Streifen außermittig versetzt den jeweiligen Stapel (12,13) durchgreifen.

6. Einbruchhemmende Tür oder Wand nach Anspruch 5, **dadurch gekennzeichnet,** daß die die Streifen (1,5) der jeweiligen Stapel (12,13) verbindenden Befestigungsmittel (18) in Form von Schraubbolzen oder dergleichen wahlweise auch kürzere Schraubbolzen einschließen, die die Bahnen oder Streifen (1,5) des jeweiligen Stapels (12,13) paketweise durchgreifen und miteinander verbinden, wobei die Schraubbolzen über die Länge des Stapels so versetzt angeordnet sind, daß eine überlappende durchgehende Verbindung von einem Ende zum anderen Ende des jeweiligen Stapels gegeben ist.

7. Einbruchhemmende Tür oder Wand nach einem der Ansprüche 1 bis 6, **dadurch gekennzeichnet,** daß die zur Wiederverwendung als Tür- oder Wandfüllung kommenden Laufflächenbahnen oder Streifen (1) derselben Lauffläche von Stahlgürtelreifen sind.

8. Einbruchhemmende Tür oder Wand nach einem der Ansprüche 1 bis 7, **dadurch gekennzeichnet,** daß die Streifen (1-8), Schichten (10,11) und Stapel (12,13) zusätzlich durch Vulkanisation, Klebung etc. miteinander verbunden sind.

9. Einbruchhemmende Tür oder Wand nach einem der vorhergehenden Ansprüche, **dadurch gekennzeichnet,** daß bei Wänden besonderer Wanddicke Schichten oder Lagen (9,10) aus Laufflächenmaterial abwechselnd mit Stapeln (11,12) aus dem gleichen Material eine solche einbruchhemmende Wand durch Befestigungsmittel (18) und zusätzliche Vulkanisation, Klebung etc. untereinander und mit dem Rahmenskelett verbunden ausbilden.

## Claims

1. A burglar-proof door or wall, consisting of a frame skeleton forming the boundary of the door leaf or of the wall and consisting of a filling fitted into the boundary, characterised in that the filler elements forming the filling are tread faces (1-8) separated from old tyres of motor vehicles, which, cut to length accordingly, fitted in one or more layers, are connected with each other and with the door leaf frame or wall frame and that the tread faces (1,2,3,4,) being re-used in their full width or divided longitudinally as strips, are interwoven crosswise with further tread faces (5,6,7,8) into a mat-like mesh (9) as door- or wall filling and are attached, by means of accordingly laid out attachment means (18) which are secure with respect to drilling, such as rivets, screws and/or clamping elements, to each other and to the frame skeleton of the door leaf or of the wall.

2. A burglar-proof door or wall, according to Claim 1,
characterised in that the tread faces (1,2,3,4) lying side by side in parallel, form a first surface or layer (10) and crosswise thereto the further tread faces (5,6,7,8) form a second surface or layer (11) and the crossing regions of the respective faces (1,5;1,6;2,5;2,6; etc) are connected by undetachable attachment means (18) with each other and with the door or wall skeleton.

3. A burglar-proof door or wall, according to Claim 1,
characterised in that a plurality of tread faces or strips (1) thereof , layered one upon another and connected with each other by means of attachment means (18) form a stack (12) as filling for a door leaf or a wall, which is connected by undetachable attachment means with the door or wall skeleton and the thickness of which corresponds to the width of the tread elements or strips (1).

4. A burglar-proof door or wall, according to Claim 3,
characterised in that a first plurality of tread faces or strips (1), layered one upon another and connected with each other by attachment means (18) into a first stack (12) and a second plurality of tread faces or strips (5), layered one upon another and connected with each other by attachment means (18) into a second stack (13), form a two-layered filling for a door leaf or a wall, in which the layering of the strips (1) of the first stack (12) is aligned at right-angles to the layering of the strips (5) of the second stack (13).

5. A burglar-proof door or wall, according to Claim 4,
characterised in that the attachment means (18) are screw bolts or the like which, staggered eccentrically along the external closing strips (1,5) over the length of the strips, penetrate the respective stack (12,13).

6. A burglar-proof door or wall, according to Claim 5,
characterised in that the attachment means (18) connecting the strips (1,5) of the respective stacks (12,13) in the form of screw bolts or the like optionally also include shorter screw bolts which penetrate the faces or strips (1,5) of the respective stack (12,13) as a bundle and connect them with each other, in which the screw bolts are staggered over the length of the stack such that an overlapping continuous connection exists from one end to the other end of the respective stack.

7. A burglar-proof door or wall, according to one of Claims 1 to 6,
characterised in that the tread faces or strips thereof being re-used as door or wall filling are treads of steel belt tyres.

8. A burglar-proof door or wall, according to one of Claims 1 to 7,
characterised in that the strips (1-8), layers (10,11) and stacks (12,13) are additionally connected with each other by vulcanisation, adhesion etc.

9. A burglar-proof door or wall, according to one of the preceding claims,
characterised in that with walls of a particular wall thickness, layers or piles (9,10) of tread material alternately with stacks (11,12) of the same material form such a burglar-proof wall, connected with each other and with the frame skeleton by attachment means (18) and additional vulcanisation, adhesion etc.

## Revendications

1. Porte ou paroi anti-effraction composée d'une ossature de châssis délimitant le battant de porte ou la paroi, et d'un revêtement encastré dans cette délimitation, caractérisée en ce que les éléments de revêtement constituant le revêtement sont des bandes de roulement (1-8) arrachées de vieux pneus d'automobiles qui, mises à la bonne longueur et encastrées sur une ou plusieurs couches, sont reliées entre elles et reliées au châssis du battant de porte ou de la cloison, et en ce que les bandes de roulement (1, 2, 3, 4) réutilisées sur toute leur largeur ou divisées longitudinalement en bandes sont entrecroisées avec d'autres bandes de roulement (5, 6, 7, 8) en un entrelacement en forme de mat (9), comme revêtement de porte ou de paroi, et sont fixées entre elles et à l'ossature de châssis du battant de porte ou de la paroi par l'intermédiaire de moyens de fixation anti-perçage (18) conçus en conséquence tels que des rivets, des vis et/ou des éléments de serrage.

2. Porte ou paroi anti-effraction selon la revendication 1, caractérisée en ce que les bandes de roulement (1, 2, 3, 4), placées parallèlement les unes à côté des autres, forment une première surface ou couche (10) tandis que les autres bandes de roulement (5, 6, 7, 8), disposées en croix sur les premières, forment une seconde surface ou couche (11) et les zones de croisement des bandes correspondantes (1, 5 ; 1, 6 ; 2, 5 ; 2, 6 ; etc) sont reliées entre elles et à l'ossature de porte ou de paroi par des moyens de fixation non détachables (18).

3. Porte ou paroi anti-effraction selon la revendication 1, caractérisée en ce qu'une multiplicité de bandes de roulement ou de bandes (1), superposées et reliées entre elles à l'aide de moyens de fixation (18), forment une pile (12) qui sert de revêtement pour un battant de porte ou pour une paroi, qui est reliée à l'ossature de porte ou de paroi par des moyens de fixation non détachables et dont l'épaisseur correspond à la largeur des éléments de bandes de roulement ou des bandes (1).

4. Porte ou paroi anti-effraction selon la revendication 3, caractérisée en ce qu'un premier groupe de bandes de roulement ou de bandes (1) superposées et reliées entre elles par des moyens de fixation (18) en une première pile (12), et un second groupe de bandes de roulement ou de bandes (5) superposées et reliées entre elles par des moyens de fixation (18) en une seconde pile (13) forment un revêtement à deux couches pour un battant de porte ou une paroi, étant précisé que la superposition des bandes (1) de la première pile (12) est orientée à angle droit par rapport à celle des bandes (5) de la seconde pile (13).

5. Porte ou paroi anti-effraction selon la revendication 4, caractérisée en ce que les moyens de fixation (18) sont des boulons filetés ou des éléments similaires qui traversent la pile correspondante (12, 13) de manière excentrée sur la longueur des bandes, le long des bandes d'extrémité (1, 5) situées côté extérieur.

6. Porte ou paroi anti-effraction selon la revendication 5, caractérisée en ce que les moyens de fixation (18) reliant les bandes (1, 5) de la pile correspondante (12, 13) sous la forme de boulons filetés ou d'éléments similaires comprennent également, au choix, des boulons filetés courts qui traversent les bandes (1, 5) de la pile correspondante (12, 13) et les relient entre elles par paquets, étant précisé que les boulons filetés sont décalés sur la longueur de la pile de manière à former une liaison par chevauchement continue d'un bout à l'autre de la pile correspondante.

7. Porte ou paroi anti-effraction selon l'une des revendications 1 à 6, caractérisée en ce que les bandes de roulement ou les bandes (1) réutilisées comme revêtement de porte ou de paroi sont des bandes de roulement de pneus à carcasse métallique.

8. Porte ou paroi anti-effraction selon l'une des revendications 1 à 7, caractérisée en ce que les bandes (1-8), les couches (10, 11) et les piles (12, 13) sont en outre reliées entre elles par vulcanisation, collage, etc.

9. Porte ou paroi anti-effraction selon l'une des revendications précédentes, caractérisée en ce que, avec des parois d'une épaisseur spéciale, des couches ou des strates (9, 10) en matériau de bande de roulement alternant avec des piles (11, 12) du même matériau et reliées entre elles et à l'ossature de châssis par des moyens de fixation (18) et par une vulcanisation ou un collage supplémentaire, etc, forment une paroi anti-effraction de ce type.
